# EUROPÄISCHE PATENTSCHRIFT

(11) **EP 1 660 731 B1**
(45) Veröffentlichungstag und Bekanntmachung des Hinweises auf die Patenterteilung: **08.10.2008**
(21) Anmeldenummer: 04763469.6
(22) Anmeldetag: 23.07.2004
(51) Int. Cl.: E03F 5/06

(54) **ABDECKROST**
GRATING
GRILLE DE RECOUVREMENT

(30) Priorität: 30.07.2003 DE 10334834
(43) Veröffentlichungstag der Anmeldung: 31.05.2006
(73) Patentinhaber: ACO SEVERIN AHLMANN GMBH & CO. KG, 24768 Rendsburg (DE)
(72) Erfinder: STOLTENBERG, Arne, 24782 Büdelsdorf (DE)
(74) Vertreter: Bohnenberger, Johannes
(86) Internationale Anmeldenummer: PCT/EP2004/008302
(87) Internationale Veröffentlichungsnummer: WO 2005/012662

(56) Entgegenhaltungen:
- EP-A- 0 821 112
- GB-A- 2 093 510

## Beschreibung

Die Erfindung betrifft einen Abdeckrost für eine Entwässerungsrinne, einen Hofablauf oder dergleichen Oberflächenentwässerungseinrichtungen nach Patentanspruch 1.

Oberflächenentwässerungseinrichtungen werden sowohl im industriellen als auch im öffentlichen oder privaten Bereich eingesetzt. Bei der Entwässerung von Fahrbahnen, PKW-Parkplätzen oder Bahnsteigen, insbesondere aber im Schwerlastverkehr, beispielsweise bei Autobahnen oder Flughäfen ist jedoch nicht nur anfallendes Oberflächenwasser abzuführen, auch müssen die Oberflächenentwässerungseinrichtungen hohe statische und dynamische Belastungen aufnehmen können. Entscheidend dabei ist daher die Stabilität der Entwässerungseinrichtungen, insbesondere auch die der Abdeckroste.

Bekannte Abdeckroste weisen daher neben Auflagebereichen zum Aufsetzen des Rostes auf einen Oberrand eines in den Boden einbaubaren Rinnenkörpers, Ablaufkasten oder dergleichen Körper weitere tragende Strukturen auf, über die die Belastungen aufgenommen werden können. Diese Strukturen sind so ausgelegt, dass aufgrund ihrer Geometrie und aufgrund eines hohen Materialeinsatzes erhebliche Belastungen übertragbar sind.

Ein Abdeckrost mit den Merkmalen des Oberbegriffs von Anspruch 1 ist im deutschen Geschmacksmuster M9305852.7 beschrieben.

Fig. 3 stellt den gegenwärtigen Stand der Technik dar. Gezeigt ist eine Draufsicht einer Unterseite eines handelsüblichen Abdeckrostes 1. Dabei sind Stützstrukturen 8 auf einer Unterfläche des Abdeckrostes 1 ausgebildet, wobei insbesondere ein in die Stützstrukturen 8 integrierter Auflagebereich 10 zum Aufsetzen des Abdeckrostes 1 auf einen Oberrand eines in den Boden einbaubaren Rinnenkörpers, Ablaufkasten oder dergleichen Körper so ausgelegt ist, dass sich aufgrund eines hohen Materialeinsatzes eine stabile Konstruktion ergibt.

Problematisch dabei ist, dass trotz des hohen Materialaufwandes die Bruchsicherheit gerade in massiven Materialabschnitten beschränkt ist.

Der Erfindung liegt die Aufgabe zugrunde, einen Abdeckrost für eine Entwässerungsrinne, einen Hofablauf oder dergleichen Oberflächenentwässerungseinrichtungen dahin gehend weiterzubilden, dass trotz verringertem Materialeinsatz eine Erhöhung der Stabilität der Roste erreicht wird.

Diese Aufgabe wird durch einen Abdeckrost nach Patentanspruch 1 gelöst.

Ein wesentlicher Punkt der Erfindung liegt darin, dass der Abdeckrost so ausgelegt ist, dass Material eingespart wird, die Konstruktion aber trotzdem hohe Belastungen aufnehmen kann. Überraschenderweise hat sich gezeigt, dass durch die erfindungsgemäße Ausbildung eine verringerte Lunkerbildung und Rissbildung erzielbar ist.

Bevorzugte Weiterbildungen der Erfindung sind in den Unteransprüchen angegeben.

So ist für den Abdeckrost in einer bevorzugten Ausführungsform vorgesehen, dass die Außenkontur der Stützstrukturen im Auflagebereich abgeflacht ist. Dies hat insbesondere den Vorteil, dass aufgrund einer Abflachung Material einsparbar ist, die Wanddicken der Stützstrukturen in Oberflächenrichtung jedoch hinsichtlich einer Gusskonstruktion mit diesen Größenverhältnissen im Wesentlichen in allen Bereichen als gleich betrachtet werden können.

Des Weiteren ist als eine der bevorzugten Ausführungsformen vorgesehen, dass die Außenkonturbereiche und damit die Auflagebereiche im Wesentlichen wellenförmig gestaltet sind. Vorteilhafterweise sind damit Materialanhäufungen, wie es der Stand der Technik zeigt, insbesondere im Bereich der Stützabschnittsansätze vermeidbar, weil sich die Außenkontur der Auflagebereiche im Wesentlichen der Innenkontur der Auflagebereiche angleicht. Die Stützstrukturen weisen demgemäss im Wesentlichen gleiche Wanddicken in Oberflächenrichtung, insbesondere in den Auflagebereichen auf. Aufgrund der gleichmäßigen Wanddicken wird neben der Materialeinsparung eine Konstruktion vorgesehen, die trotz eines verringerten Materialeinsatzes ein hohes Maß an Stabilität aufweist. Dies ist durch die verbesserte Abkühlcharakteristik von Gusskonstruktionen mit gleichen Wanddicken begründbar, so dass Innenlunker, Seigerungen, Rissbildung und Verzug weitestgehend vermieden werden. Ein verringerter Materialeinsatz senkt zudem die Herstellungs- und die Transportkosten der Gussbauteile und erlaubt deren bessere Handhabbarkeit.

In einer weiteren vorteilhaften Ausführungsform der erfindungsgemäßen Vorrichtung ist ein Abstand zwischen benachbarten Stützabschnitten größer als eine Breite der Entwässerungsöffnungen. Vorteilhafterweise ist die Breite der Entwässerungsöffnungen daher weitgehend unabhängig vom Abstand der Stützabschnitte, weil die Breite durch den Plattenkörper definiert ist. Die Breite der Entwässerungsöffnungen ist somit unabhängig vom Abstand der Stützabschnitte. Die Stützabschnitte können demgemäss entsprechend der gewünschten, insbesondere reduzierten Wanddicke in Oberflächenrichtung ausgelegt werden, um insbesondere auch hier eine Materialeinsparung zu erreichen bzw. die Wanddicken so zu gestalten, dass eine hohe Stabilität der gesamten Stützstruktur gewährleistet ist. Die Wanddicken in Oberflächenrichtung der Stützstrukturen sind in diesem Ausführungsbeispiel somit über deren gesamten Ausdehnungsbereich im Wesentlichen gleich.

Bevorzugt sind die Abdeckroste aus Gusseisen oder Kunststoff hergestellt. Abdeckroste aus Gusseisen weisen enorme Stabilität und sehr gute Dämpfungseigenschaften auf. Die spezielle Geometrie der Abdeckroste ist durch eine Gusskonstruktion äußerst wirtschaftlich herstellbar, insbesondere werkstoff- und zeitsparend. Auch ist die Geometrie bei Abdeckrosten aus Kunststoff einfach realisierbar, beispielsweise durch Pressverfahren.

Weitere Ausführungsformen der Erfindung ergeben sich aus den Unteransprüchen.

Nachfolgend wird die Erfindung anhand von Ausführungsbeispielen beschrieben, die anhand der Abbildungen näher erläutert werden. Hierbei zeigen:
- Fig. 1: eine schematische Draufsicht einer Unterseite eines erfindungsgemäßen Abdeckrostes;
- Fig. 2: eine Schnittansicht des erfindungsgemäßen Abdeckrostes entlang des Schnittverlaufs II - II aus Fig. 1;
- Fig. 3: eine schematische Draufsicht einer Unterseite eines Abdeckrostes gemäß dem Stand der Technik.

In der nachfolgenden Beschreibung werden für gleiche und gleich wirkende Teile dieselben Bezugsziffern verwendet.

Fig. 1 zeigt eine Draufsicht einer Unterseite 3 eines erfindungsgemäßen Abdeckrostes 1 in einer Ausführungsform. Fig. 2 zeigt eine Schnittansicht entlang des Schnittverlaufs II - II aus Fig. 1. Der Abdeckrost 1 weist eine begehbare und/oder überfahrbare Oberseite 2 und die Unterseite 3 auf. Die Oberseite 2 ist von einer Oberfläche 5 eines im Wesentlichen planparallelen Plattenkörpers 4 gebildet. Die Unterseite 3 weist Stützstrukturen 8 auf einer Unterfläche 6 des Plattenkörpers 4 auf, die mit dem Plattenkörper 4 einstückig verbunden sind und sich in eine Richtung senkrecht zur Erstreckungsrichtung der Oberfläche 5 des planparallelen Plattenkörpers 4 erstrecken. Eine Vielzahl von Entwässerungsöffnungen 7 ist durch den planparallelen Plattenkörper 4 definiert. Die Stützstrukturen 8 sind durch Stützabschnitte 9 und Auflagebereiche 10 zum Aufsetzen des Abdeckrostes 1 auf einen Oberrand eines in den Boden einbaubaren Rinnenkörpers, Ablaufkasten oder dergleichen Körper (nicht gezeigt) ausgebildet. Die Auflagebereiche 10 sind nicht nur als eine Oberfläche zu verstehen, sondern bilden die Stützstruktur 8 mit aus, d. h. sie erstrecken sich senkrecht zur Erstreckungsrichtung der Oberfläche 5. Die Stützabschnitte 9 verlaufen jeweils zwischen einander gegenüberliegenden Auflagebereichen 10, senkrecht zu einer durch einen Pfeil angedeuteten Längsrichtung L der Abdeckroste 1, wobei zwischen den Stützabschnitten 9 ein Teil der Unterfläche 6 des planparallelen Plattenkörpers 4 sichtbar wird, in dem die Entwässerungsöffnungen 7 ausgebildet sind. Die Auflagebereiche 10 des Abdeckrostes 1 umgeben Schmalseiten S_{E} der Entwässerungsöffnungen 7, wobei die Auflagebereiche 10 und die Entwässerungsöffnungen 7 durch den planparallelen Plattenkörper 4 voneinander beabstandet sind. In dem gezeigten Ausführungsbeispiel sind jeweils zwei Entwässerungsöffnungen 7 von zwei Stützabschnitten 9 eingefasst, wobei die Entwässerungsöffnungen 7 senkrecht zu der Längsrichtung L der Abdeckroste 1, untereinander angeordnet und von unterschiedlicher Länge sind.

Alternativ können weitere Entwässerungsöffnungen 7 innerhalb zweier Stützabschnitte 9 angeordnet sein, oder aber es ist nur eine Entwässerungsöffnung 7 ausgebildet. Auch ist deren Anordnung und Größe beispielsweise in Abhängigkeit des Einsatzbereiches des Abdeckrostes 1 variierbar. So können mehrere kleine Entwässerungsöffnungen 7 angeordnet werden, wenn mit einer starken Verschmutzung im Einsatzgebiet, z. B. durch Laub gerechnet werden muss.

In dem gezeigten Ausführungsbeispiel sind Außenkonturen 11 der Stützstrukturen 8 in den Auflagebereichen 10 des Abdeckrostes 1 abgeflacht. Aufgrund einer Abflachung 13 ist Material einsparbar, wobei Wanddicken D in Oberflächenrichtung der Stützstrukturen 8 insbesondere im Falle einer Gusskonstruktion mit den gezeigten Größenverhältnissen im Wesentlichen in allen Bereichen als gleich betrachtet werden können.

Das Ausführungsbeispiel zeigt Auflagebereiche 10, deren Außenkonturbereiche 11 im Wesentlichen wellenförmig gestaltet sind. Dadurch sind Materialanhäufungen, wie es der Stand der Technik zeigt, insbesondere im Bereich der Stützabschnittsansätze vermeidbar, weil sich die Außenkontur 11 im Wesentlichen einer Innenkontur 12 der Auflagebereiche 10 anpasst. Die Stützstrukturen 8 weisen demgemäss in den Auflagebereichen 10 gleiche Wanddicken D in Oberflächenrichtung auf. Aufgrund der gleichmäßigen Wanddicken D ist neben der Materialeinsparung eine Konstruktion vorgesehen, die trotz eines verringerten Materialeinsatzes ein hohes Maß an Stabilität aufweist. Dies ist durch die verbesserte Abkühlcharakteristik von Gusskonstruktionen mit gleichen Wanddicken D begründbar, so dass Innenlunker, Seigerungen, Rissbildung und Verzug weitestgehend vermieden werden. Ein verringerter Materialeinsatz senkt zudem die Herstellungs- und die Transportkosten der Gussbauteile und erlaubt deren bessere Handhabbarkeit.

In den Fig. 1 und 2 ist die Unterfläche 6 des planparallelen Plattenkörpers 4 gezeigt. Da ein Abstand A zwischen benachbarten Stützabschnitten 9 größer als eine Breite B_{E} der Entwässerungsöffnungen 7 ist, ist die Unterfläche 6 des Plattenkörpers 4 als Einfassung der Entwässerungsöffnungen 7 sichtbar. Die Breite B_{E} der Entwässerungsöffnungen 7 ist somit weitgehend unabhängig vom Abstand A der Stützabschnitte 9, weil die Breite B_{E} durch den Plattenkörper 4 definiert ist. Die Stützabschnitte 9 können demgemäss entsprechend der gewünschten, insbesondere reduzierten Wanddicke D in Oberflächenrichtung ausgelegt werden, um insbesondere auch hier eine Materialeinsparung zu erreichen bzw. die Wanddicken D so zu gestalten, dass eine hohe Stabilität der gesamten Stützstruktur 8 gewährleistet ist. Die Wanddicken D in Oberflächenrichtung der Stützstrukturen 8 sind in diesem Ausführungsbeispiel somit über deren gesamten Ausdehnungsbereich im Wesentlichen gleich.

Der in den Fig. 1 und 2 gezeigte Abdeckrost 1 ist beispielsweise aus Gusseisen hergestellt. Abdeckroste 1 aus Gusseisen weisen enorme Stabilität und sehr gute Dämpfungseigenschaften auf. Die spezielle Geometrie der Abdeckroste 1 ist durch eine Gusskonstruktion äußerst wirtschaftlich herstellbar, insbesondere werkstoff- und zeitsparend. Darüber hinaus ist der Abdeckrost 1 mit dieser speziellen Geometrie aus Kunststoff ausbildbar. Die Geometrie ist dann neben einem Gießverfahren beispielsweise auch über ein Pressverfahren realisierbar.

### Bezugszeichenliste

- 1: Abdeckrost
- 2: Oberseite
- 3: Unterseite
- 4: Planparalleler Plattenkörper
- 5: Oberfläche
- 6: Unterfläche
- 7: Entwässerungsöffnung
- 8: Stützstruktur
- 9: Stützabschnitt
- 10: Auflagebereich
- 11: Außenkontur
- 12: Innenkontur
- 13: Abflachung

- L: Längsrichtung
- B_{E}: Breite
- S_{E}: Schmalseite
- D: Wanddicke
- A: Abstand

## Patentansprüche

1. Abdeckrost (1) für eine Entwässerungsrinne, einen Hofablauf oder dergleichen Oberflächenentwässerungseinrichtungen, umfassend
- eine begehbare und/oder überfahrbare Oberseite (2),
- eine Unterseite (3) mit
-- Auflagebereichen (10) zum Aufsetzen des Abdeckrostes (1) auf einen Oberrand eines in den Boden einbaubaren Rinnenkörpers, Ablaufkasten oder dergleichen Körper;
-- Stützabschnitte (9) zwischen den Auflagebereichen (10);
- eine Vielzahl von Entwässetungsöffnungen (7) zwischen den Stützabschnitten (9),
wobei die Auflagebereiche (10) eine, den Entwässerungsöffnungen (7) zugewandte Innenkontur (12) aufweisen,
**dadurch gekennzeichnet, dass**
ein der Innenkontur entgegengesetzt, nach außen gewandter, mit der Innenkontur (12) im Wesentlichen gleich verlaufender Außenkonturbereich (11) an den Auflagebereichen (10) vorgesehen ist und die Auflagebereiche mindestens Teile jeder Entwässerungsöffnung, deren Geometrie nachbildend, mindestens teilweise umschließen.

2. Abdeckrost (1) nach Anspruch 1,
**dadurch gekennzeichnet, dass**
- die begehbare und/oder überfahrbare Oberseite (2) von einer Oberfläche (5) eines im Wesentlichen planparallelen Plattenkörpers (4) gebildet ist;
- die Vielzahl von Entwässerungsöffnungen (7) im Plattenkörper (4) vorgesehen ist;
- die Unterseite (3) Stützstrukturen (8) auf einer Unterfläche (6) des Plattenkörpers (4) aufweist, die mit dem Plattenkörper (4) einstückig verbunden sind,
wobei die Stützstrukturen (8) die Stützabschnitte (9) und die Auflagebereiche (10) aufweisen,
wobei
die Stützstrukturen (8) in Erstreckungsrichtung der Oberfläche des planparallelen Körpers (4) im Wesentlichen gleiche Wanddicken (D) und/oder gleiche Innenkonturen (12) und Außenkonturbereiche (11) aufweisen.

3. Abdeckrost nach Anspruch 1 oder 2,
**dadurch gekennzeichnet, dass**
der Außenkonturbereich (11) der Stützstrukturen (8) im Auflagebereich (10) abgeflacht ist.

4. Abdeckrost nach einem der vorhergehenden Ansprüche,
**dadurch gekennzeichnet, dass**
der Außenkonturbereich (11) im Wesentlichen wellenförmig gestaltet ist.

5. Abdeckrost nach einem der vorhergehenden Ansprüche,
**dadurch gekennzeichnet, dass**
ein Abstand (A) zwischen benachbarten Stützabschnitten (9) größer ist als eine Breite (B_{E}) der Entwässerungsöffnungen (7).

6. Abdeckrost nach einem der vorhergehenden Ansprüche,
**dadurch gekennzeichnet, dass**
dieser aus Gusseisen oder Kunststoff ausgebildet ist.

## Claims

1. Grating (1) for a drainage channel, a yard gulley or similar surface drainage facility, comprising
- an upper side (2) that can be walked on and/or driven over
- an underside (3) with
-- bearing areas (10) for laying the grating (1) on an upper edge of a channel body built into the ground, drain box or similar body;
-- support sections (9) between the bearing areas (10);
- a plurality of drainage openings (7) between the support sections (9),
wherein the bearing areas (10) have an inner contour (12) facing the drainage openings (7),
**characterised in that**
an outer contour area (11) opposing the inner contour, facing outwards and essentially running square with the inner contour (12), is provided on the bearing areas (10), and the bearing areas at least partially enclose at least parts of each drainage opening, reproducing the geometry of the latter.

2. Grating (1) according to Claim 1,
**characterised in that**
- the upper side (2) that can be walked on and/or driven over is formed by a surface of an essentially plane parallel plate body (4);
- the plurality of drainage openings (7) is provided in the plate body (4);
- the underside (3) has support structures (8) on an undersurface (6) of the plate body (4), which are integrally connected to the plate body (4),
wherein the support structures (8) comprise the support sections (9) and the bearing areas (10),
wherein
the support structures (8) in extension direction of the surface of the plane parallel body (4) have essentially the same wall thicknesses (D) and/or the same inner contours (12) and outer contour areas (11).

3. Grating according to Claim 1 or 2,
**characterised in that**
the outer contour area (11) of the support structures (8) is flattened in the bearing area (10).

4. Grating according to one of the previous claims
**characterised in that**
the outer contour area (11) is essentially shaped in an undulating manner.

5. Grating according to one of the previous claims
**characterised in that**
a distance (A) between adjacent support sections (9) is larger than a width (B_{E}) of the drainage openings (7).

6. Grating according to one of the previous claims
**characterised in that**
it is constructed from cast iron or plastics.

## Revendications

1. Grille de recouvrement (1) pour un caniveau de drainage, une bouche avaloir ou des dispositifs de drainage de surface similaires, comprenant
- un côté supérieur (2) sur lequel on peut marcher et/ou rouler,
- un côté inférieur (3) avec
-- des zones d'appui (10) pour poser la grille de recouvrement (1) sur un bord supérieur d'un corps de caniveau encastrable dans le sol, des bacs d'écoulement ou des corps similaires ;
-- des sections support (9) entre les zones d'appui (10) ;
- une pluralité d'ouvertures de drainage (7) entre les sections support (9), les zones d'appui (10) présentant un contour intérieur (12) tourné vers les ouvertures de drainage (7),
**caractérisée en ce que**
une zone de contour extérieur (11) opposée au contour intérieur, tournée vers l'extérieur, s'étendant avec le contour intérieur (12) de manière essentiellement identique, est prévue au niveau des zones d'appui (10), et les zones d'appui entourent au moins partiellement au moins des parties de chaque ouverture de drainage, imitant leur géométrie.

2. Grille de recouvrement (1) selon la revendication 1,
**caractérisée en ce que**
- le côté supérieur (2) sur lequel on peut marcher et/ou rouler est formé d'une surface supérieure (5) d'un corps de plaque (4) essentiellement parallélépipédique ;
- la pluralité d'ouvertures de drainage (7) est prévue dans le corps de plaque (4) ;
- le côté inférieur (3) présente des structures support (8) sur une surface inférieure (6) du corps de plaque (4), qui sont reliées d'un seul tenant (4) avec le corps de plaque,
les structures support (8) présentant les sections support (9) et les zones d'appui (10),
les structures support (8) présentant dans le sens d'extension de la surface supérieure du corps (4) parallélépipédique des épaisseurs de paroi (D) essentiellement identiques et/ou des contours intérieurs (12) et zones de contour extérieur (11) identiques.

3. Grille de recouvrement selon la revendication 1 ou 2,
**caractérisée en ce que**
la zone de contour extérieure (11) des structures support (8) est aplatie dans la zone d'appui (10).

4. Grille de recouvrement selon l'une quelconque des revendications précédentes,
**caractérisée en ce que**
la zone de contour extérieur (11) est conçue essentiellement de manière ondulée.

5. Grille de recouvrement selon l'une quelconque des revendications précédentes,
**caractérisée en ce que**
un écart (A) entre des sections support (9) voisines est supérieur à une largeur (B_{E}) des ouvertures de drainage (7).

6. Grille de recouvrement selon l'une quelconque des revendications précédentes,
**caractérisée en ce que**
celle-ci est réalisée en fonte ou en plastique.
